# EUROPÄISCHE PATENTSCHRIFT

(11) **EP 3 885 086 B1**
(45) Veröffentlichungstag und Bekanntmachung des Hinweises auf die Patenterteilung: **11.10.2023**
(21) Anmeldenummer: 21164639.3
(22) Anmeldetag: 24.03.2021
(51) Int. Cl.: B27F 7/02, B25C 1/00, B25C 5/16, B27F 7/13

(54) **EINBRINGVORRICHTUNG ZUM EINBRINGEN EINES BEFESTIGUNGSMITTELS IN EIN WERKSTÜCK**
INSERTION DEVICE FOR INSERTING A FASTENER INTO A WORKPIECE
DISPOSITIF D'INTRODUCTION PERMETTANT D'INTRODUIRE UN MOYEN DE FIXATION DANS UNE PIÈCE

(30) Priorität: 25.03.2020 LU 101704
(43) Veröffentlichungstag der Anmeldung: 29.09.2021
(73) Patentinhaber: ASP Automation GmbH, 91757 Treuchtlingen (DE); BHK Holz- u. Kunststoff KG H. Kottmann, 33142 Büren (DE)
(72) Erfinder: Boenke, Sebastian, 33142 Büren (DE); Schramm, Werner, 91757 Treuchtlingen (DE)
(74) Vertreter: Dennemeyer & Associates S.A.

(56) Entgegenhaltungen:
- WO-A1-82/00792
- CN-A- 103 085 031
- CN-U- 208 391 950
- DE-A1- 3 121 111
- DE-A1- 4 422 725
- DE-U1- 8 706 929
- DE-U1-202004 011 405
- DE-U1-202005 008 988

## Beschreibung

Die Erfindung betrifft eine Einbringvorrichtung, gemäß dem Oberbegriff des Patentanspruchs 1, zum Einbringen eines nicht rotationssymmetrischen Befestigungsmittels in ein Werkstück, insbesondere ein Holzwerkstück. Darüber hinaus betrifft die Erfindung ein Verfahren zum Einbringen eines rotationssymmetrischen Befestigungsmittels in ein Werkstück, insbesondere ein Holzwerkstoff. Eine derartige Einbringvorrichtung, gemäß dem Oberbegriff des Patentanspruchs 1, geht beispielsweise aus der CN 103 085 031 A hervor.

Es ist bekannt, dass beispielsweise beim Zusammenbau von Regalen die einzelnen Holzbretter mit Dübel versehen werden müssen, bevor sie zusammengebaut werden können. Das Einbringen der Dübel erfolgt oftmals durch den Benutzer.

Darüber hinaus sind Einbringvorrichtungen bekannt, bei denen die Dübel automatisch in die Holzbretter eingefügt werden. Derartige Einbringvorrichtungen sind jedoch ausschließlich in der Lage, die Dübel entlang einer Einbringrichtung in das Holzbrett einzubringen. Dabei kann mit den bekannten Einbringvorrichtungen ein Einbringen der Dübel in einer vorgegebenen Drehstellung nicht erfolgen. Dies wird jedoch benötigt, wenn beispielsweise der Dübel nicht rotationssymmetrisch, sondern hakenförmig ausgebildet ist. Derartige Dübel müssen weiterhin vom Benutzer per Hand in das Holzbrett eingebracht werden.

Beispielsweise offenbart das deutsche Gebrauchsmuster DE 87 06 929 U1 eine auch als Tacker bekannte Vorrichtung zum Befestigen von Haltern für Heizrohre von Fußbodenheizungen, mit einem in Stehlage erfaßbaren Griff und einem Halter-Magazin, das als nach oben ragende starre Stange ausgebildet ist, die in ein horizontales Abgabe-Ende mit einer Krümmung übergeht, oberhalb deren die Stange im Wesentlichen parallel zu einem Stempel verläuft, welcher mit dem Griff starr verbunden ist und bis zu einem oberen Anschlag auf und ab beweglich ist. Mittels des Stempels werden Verankerungselemente der Halter eingebracht, die jeweils zwei offen zueinander gekrümmte Arme zum Umgreifen der Heizrohre aufweisen und aus dem Magazin einzeln abgebbar sind. Die Stange und das Stempel-Ende sind zur formschlüssig-gleitbaren Aufnahme der Halter mit Ausnehmungen für die Enden ihrer Arme versehen.

Die Aufgabe der Erfindung besteht darin, eine Einbringvorrichtung anzugeben, mittels der das Befestigungsmittel in einer vorgegebenen Drehstellung in ein Werkstück, insbesondere ein Holzwerkstück, eingebracht werden kann.

Die Aufgabe wird gelöst durch eine Einbringvorrichtung, gemäß dem Patentanspruch 1, zum Einbringen eines nicht rotationssymmetrischen hakenförmigen Befestigungsmittels in ein Werkstück, insbesondere ein Holzwerkstück, mit einem Vorrichtungsgehäuse, das einen Aufnahmeraum zum Aufnehmen des Befestigungsmittels aufweist, einer bewegbaren Schiebeeinrichtung, mittels der das Befestigungsmittel aus einer Ausstoßstellung, bei dem das Befestigungsmittel in dem Aufnahmeraum angeordnet ist, in eine Einbringstellung im Werkstück überführbar ist und einer Drehsicherung zum Begrenzen eines Drehens des Befestigungsmittels um eine Längsachse des Befestigungsmittels beim Überführen des Befestigungsmittels von der Ausstoßstellung in die Einbringstellung.

Erfindungsgemäß wurde erkannt, dass durch Vorsehen einer Drehsicherung das Befestigungsmittel in der gewünschten Drehstellung in das Werkstück eingebracht werden kann. Insofern können nicht rotationssymmetrische Befestigungsmittel mittels der Einbringvorrichtung automatisch in das Werkstück eingebracht werden. Somit reduziert sich der Arbeitsaufwand für den Benutzer. Dadurch vereinfacht sich die weitere Verarbeitung des Werkstücks, insbesondere das Verbinden des Werkstücks mit anderen Werkstücken.

Ein Werkstück kann ein Bauteil sein, dass nach dem Einbringen des Befestigungsmittels noch weiter verarbeitet wird. Die weitere Verarbeitung kann beispielsweise darin bestehen, dass das Werkstück mit einem anderen Werkstück mittels des Befestigungsmittels verbunden wird. Das Werkstück kann ein Holzwerkstück, insbesondere ein Holzbrett, oder ein Bauteil aus einem anderen Material sein. Insbesondere kann das mit dem Befestigungsmittel versehene Holzwerkstück Bestandteil eines Möbels, wie eines Regals, einer Schublade, etc., sein.

Das Befestigungsmittel dient zum Befestigen des Werkstücks mit einem anderen Gegenstand. Dabei kann das Befestigungsmittel hakenförmig ausgebildet sein. Das Befestigungsmittel ist üblicherweise als längliches Bauteil ausgeführt.

Die nachstehend näher erläuterte Drehsicherung dient zum Begrenzen eines Drehens des Befestigungsmittels um seine Längsachse. Somit begrenzt die Drehsicherung ein Drehen des Befestigungsmittels in tangentialer Richtung beim Einbringen des Befestigungsmittels in das Werkstück.

Als Ausstoßstellung wird eine Stellung des Befestigungsmittels bezeichnet, bei der sich das Befestigungsmittel befindet, nachdem es aus einer nachfolgend näher beschriebenen Zuführeinrichtung der Einbringvorrichtung in den Aufnahmeraum zugeführt wurde. Aus der Ausstoßstellung wird das Befestigungsmittel mittels der Schiebeeinrichtung in die Einbringstellung überführt.

Dabei wird als Einbringstellung die Stellung des Befestigungsmittels bezeichnet, bei der sich das Befestigungsmittel in dem Werkstück befindet und bei dem der Einbringvorgang abgeschlossen ist. Dies bedeutet, dass bei der Einbringstellung des Befestigungsmittels das Werkstück mit einem anderen Werkstück verbunden werden kann.

Bei einer besonderen Ausführung kann die Drehsicherung einen Einschiebekanal zum Führen einer Bewegung des Befestigungsmittels aus der Ausstoßstellung in die Einbringstellung aufweisen, der ein Drehen des Befestigungsmittels begrenzt. Dabei kann der Einschiebekanal ein Drehen des Befestigungsmittels, insbesondere eines Befestigungsmittelkopfs, um die Längsachse vollständig begrenzen oder derart begrenzen, dass ein Drehwinkel, um den das Befestigungsmittel um die Längsachse gedreht wird, einen vorgegebenen Wert nicht übersteigt.

Dabei kann der Einschiebekanal, insbesondere im Achsnormalquerschnitt, u-förmig ausgebildet sein. Dabei können die beiden Schenkel des u-förmigen Einschiebekanals derart voneinander beabstandet und/oder derart ausgebildet sein, dass das Befestigungsmittel, insbesondere der Befestigungsmittelkopf, nicht um die Längsachse gedreht werden kann. In diesem Fall verhindert der Einschiebekanal ein Drehen des Befestigungsmittels. Alternativ können die beiden Schenkel des Einschiebekanals derart beabstandet und/oder derart ausgebildet sein, dass sich das Befestigungsmittel, insbesondere der Befestigungsmittelkopf, um einen vorgegebenen Drehwinkel um die Längsachse drehen kann. Bei einer derartigen Ausführung stößt der Befestigungsmittelkopf je nach Drehrichtung gegen einen der beiden Schenkel des Einschiebekanals.

Der Einschiebekanal ist derart ausgebildet, dass er eine Bewegung des Befestigungsmittels in axialer Richtung des Befestigungsmittels nicht behindert. Darüber hinaus ist der Einschiebekanal derart ausgebildet ist, dass er an einem Ende den Aufnahmeraum aufweist. Somit kann das Befestigungsmittel von der Zuführeinrichtung in den Einschiebekanal überführt werden. Dabei kann der Einschiebekanal derart ausgebildet sein, dass das Befestigungsmittel an einem anderen Ende des Einschiebekanals in Richtung zum Werkstück ausgebbar ist. Bei einem Einbringvorgang des Befestigungsmittels kann sich die Schiebeeinrichtung zumindest teilweise ebenfalls innerhalb des Einschiebekanals bewegen.

Bei einer besonderen Ausführung kann die Schiebeeinrichtung einen Schieber aufweisen. Der Schieber kann ein Drehsicherungsmittel aufweisen, das in Eingriff mit dem Befestigungsmittel, insbesondere dem Befestigungsmittelkopf, bringbar ist. Das Drehsicherungsmittel kann an einer Stirnseite des Schiebers angeordnet sein. Das Drehsicherungsmittel kann als Vorsprung ausgeführt sein, der von einer Stirnseite des Schiebers in Richtung zum Befestigungsmittel vorsteht. Der Vorsprung kann in eine Aussparung des Befestigungsmittels eingreifen. Insbesondere kann der Vorsprung, insbesondere direkt, in eine am Befestigungsmittelkopf angebrachte Aussparung eingreifen, wenn ein Einbringvorgang des Befestigungsmittels erfolgen soll. Im Ergebnis wird eine Drehsicherung auf einfache Weise realisiert.

Dabei kann eine Dicke des Drehsicherungsmittels derart gewählt sein, dass das Drehsicherungsmittel unabhängig von der Stellung des Befestigungsmittels im Einschiebekanal in Eingriff mit dem Befestigungsmittel bringbar ist. Dadurch wird auf einfache Weise erreicht, dass das Drehsicherungsmittel bei einer Bewegung des Schiebers in Richtung zum Befestigungsmittel in Eingriff mit dem Befestigungsmittel gelangen kann, unabhängig davon, ob das Befestigungsmittel um einen vorgegebenen Drehwinkel um die Längsachse gedreht ist. Dabei kann der Drehwinkel, um den sich das Befestigungsmittel um die Längsachse drehen kann, derart vorgegeben werden bzw. der Einschiebekanal kann derart ausgebildet sein, dass das Drehsicherungsmittel mit dem Befestigungsmittel immer in Eingriff bringbar ist.

Das Drehsicherungsmittel weist den Vorteil auf, dass zusätzlich zum Einschiebekanal noch eine weitere Drehsicherung zum Verhindern oder Begrenzen des Drehens des Befestigungsmittels um die Längsachse vorhanden ist. Dies ist insofern vorteilhaft, weil bei dem Einbringvorgang des Befestigungsmittels in das Werkstück es vorkommen kann, dass kurz vor der Einbringstellung des Befestigungsmittels in dem Werkstück der Befestigungsmittelkopf nicht mehr durch den Einschiebekanal geführt ist und außerhalb des Einschiebekanals angeordnet ist. In diesem Fall wird die Drehstellung allein durch das am Schieber vorhandene Drehsicherungsmittel festgelegt.

Im Ergebnis wird erreicht, dass das Befestigungsmittel in einer vorgegebenen Drehstellung in das Werkstück eingebracht werden kann.

Bei einer besonderen Ausführung kann die Einbringvorrichtung eine Zentriereinrichtung zum Zentrieren des Befestigungsmittels aufweisen. Die Zentriervorrichtung kann das Befestigungsmittel in einer radialen Richtung zentrieren. Dies kann notwendig sein, weil ein Bolzenabschnitt des Befestigungsmittels eine größere Dimension in radialer Richtung haben kann als der Befestigungsmittelkopf. Dadurch besteht die Gefahr, dass das Befestigungsmittel bei Ausgabe aus dem Einschiebekanal in radialer Richtung zu einem Bohrloch im Werkstück versetzt ist. Dementsprechend können das Bohrloch und das Befestigungsmittel beim Einbringvorgang nicht koaxial zueinander angeordnet sein. Die Zentriereinrichtung verhindert einen derartigen Versatz zwischen dem Befestigungsmittel und dem Bohrloch im Werkstück.

Die Zentriereinrichtung kann an einer zum Werkstück weisenden Seite des Vorrichtungsgehäuses angebracht sein. Dabei kann die Zentriereinrichtung einen Durchgang zum Führen des aus dem Einschiebekanal wenigstens teilweise ausgegebenen Befestigungsmittels aufweisen. Der Durchgang ist derart geformt, dass der zuvor beschriebene Versatz zwischen dem Befestigungsmittel und dem Bohrloch im Werkstück vermieden wird.

Die Zentriereinrichtung kann zwei relativ zueinander bewegliche Zentrierbacken aufweisen, die den Durchgang begrenzen. Die Zentrierbacken können sich beim Überführen des Befestigungsmittels in die Einbringstellung voneinander weg bewegen. Dies bietet den Vorteil, dass sichergestellt ist, dass der Befestigungsmittelkopf ebenfalls durch die Zentriereinrichtung hindurch bewegt werden kann. Dies erlaubt, dass der Befestigungsmittelkopf in radialer Richtung größer dimensioniert sein kann als der Bolzenabschnitt des Befestigungsmittels.

Die Zentriereinrichtung kann wenigstens eine Rückführeinrichtung, insbesondere eine Feder, aufweisen, die die Zentrierbacken in ihre Ursprungsstellung überführt. Die Rückführeinrichtung stellt somit sicher, dass nach dem Einbringvorgang des Befestigungsmittels die Zentrierbacken in ihre Ursprungsstellung bewegt werden. Somit kann bei dem nächsten Einbringvorgang auch ein anderes Befestigungsmittel in oben beschriebener Weise zu einem anderen Bohrloch des Werkstücks zentriert werden.

Bei einer besonderen Ausführung kann die Schiebeeinrichtung ein, insbesondere plattenförmiges, Schieberelement aufweisen. Das Schieberelement kann mit dem Schieber fest verbunden sein. Dadurch ist sichergestellt, dass sich der Schieber und das Schieberelement, insbesondere zeitgleich, in die gleiche Richtung bewegen.

Das Schieberelement ist derart ausgebildet, dass es bei einem Bewegen des Schiebers eine Kraft auf die Zentriereinrichtung zum Auseinanderbewegen der Zentrierbacken ausübt. Dabei kann das Schieberelement derart ausgebildet sein, dass es selbst die Zentrierbacken auseinanderdrückt. Dabei können die Zentrierbacken umso weiter voneinander wegbewegt werden, je weiter das Schieberelement in Richtung zum Werkstück bewegt wird. Dabei kann das Schieberelement mit seinem zur Zentriereinrichtung weisenden Ende in ein Loch der Zentriereinrichtung eindringen. Das Loch kann durch die beiden Zentrierbacken begrenzt werden. Dabei bewegen sich die beiden Zentrierbacken umso weiter voneinander weg, je weiter das Schieberelement in das Loch eindringt.

Dabei können sich der Schieber und/oder das Schieberelement derart bewegen, dass in der Einbringstellung des Befestigungsmittels der Schieber und/oder das Schieberelement von der Zentriereinrichtung teilweise hervorstehen. Dabei können sowohl der Schieber als auch das Schieberelement von der Zentriereinrichtung in Richtung zum Werkstück vorstehen.

Das Schieberelement kann derart ausgebildet sein, dass es in der Einbringstellung des Befestigungsmittels den Einschiebekanal abdeckt. Dabei kann das Schieberelement den Einschiebekanal vollständig abdecken. Die Abdeckung kann derart erfolgen, dass kein anderes Befestigungsmittel in den Aufnahmeraum eingebracht werden kann.

Bei einer besonderen Ausführung kann die Einbringvorrichtung die Zuführeinrichtung zum Zuführen von einem Befestigungsmittel in den Aufnahmeraum aufweisen. Dabei kann die Zuführeinrichtung derart ausgebildet sein, dass bei jedem Zuführvorgang jeweils ein Befestigungsmittel in den Aufnahmeraum eingebracht wird.

Die Zuführeinrichtung kann ein Zuführgehäuse aufweisen, wobei das Befestigungsmittel durch eine Einbringöffnung im Zuführgehäuse in einen Innenraum des Zuführgehäuses eingebracht wird. Dabei kann die Zuführeinrichtung ein Magazin aufweisen, in dem eine Vielzahl von Befestigungsmitteln gelagert ist. Mittels eines Zuführschlauchs der Zuführeinrichtung kann ein Befestigungsmittel von dem Magazin zu dem Zuführgehäuse, insbesondere in den Innenraum des Zuführgehäuses, zugeführt werden.

Das Befestigungsmittel ist derart ausgebildet, dass es sich vor einer Zufuhr in den Innenraum des Zuführgehäuses selbst ausrichtet. Die Selbstausrichtung erfolgt vorzugsweise in dem Zuführschlauch. Die Selbstausrichtung resultiert aufgrund einer vorgegebenen Ausbildung des Befestigungsmittels. Im Ergebnis kann das Befestigungsmittel in einer vorgegebenen Stellung in den Innenraum des Zuführgehäuses eintreten.

Das in den Innenraum des Zuführgehäuses eingebrachte Befestigungsmittel kann in den Einschiebekanal fallen. Der Innenraum des Zuführgehäuses ist somit oberhalb des Einschiebekanals angeordnet, wobei das Befestigungsmittels aufgrund der Gravitationskraft von dem Innenraum in den Einschiebekanal fällt. Dabei kann bei einem hakenförmigen Befestigungsmittel das Befestigungsmittel beim Eintritt in den Innenraum des Zuführgehäuses derart ausgerichtet sein, dass der hakenförmige Teil vor einem Fallen in den Aufnahmeraum des Einschiebekanals in eine Richtung weg von dem Einschiebekanal weist.

Das Schieberelement kann bei der Einbringstellung des Befestigungsmittels zwischen der Zuführeinrichtung, insbesondere dem Innenraum des Zuführgehäuses, und dem Einschiebekanal angeordnet sein. Dadurch kann das Schieberelement die Zufuhr eines anderen Befestigungsmittels in den Aufnahmeraum auf einfache Weise verhindern.

Bei einer derartigen Stellung des Schieberelements kann ein anderes Befestigungsmittel auf dem Schieberelement angeordnet werden. Dies bedeutet, dass bei einer Zufuhr des anderen Befestigungsmittels in den Innenraum des Zuführgehäuses das andere Befestigungsmittel auf das Schieberelement und nicht in den Aufnahmeraum fällt. Dabei kann sich das andere Befestigungsmittel derart ausrichten, dass der hakenförmige Teil des Befestigungsmittels in eine Richtung weg von dem Einschiebekanal weist.

Das auf dem Schieberelement angeordnete andere Befestigungsmittel kann bei einer Bewegung der Schiebeeinrichtung in eine Ausgangsstellung in den Einschiebekanal gebracht werden. Bei einer Rückbewegung des Schieberelements verbleibt das andere Befestigungsmittel in derselben Stellung, weil das Zuführgehäuse eine Bewegung des anderen Befestigungselements in die gleiche Richtung wie das Schieberelement unterbindet. Daher fällt das andere Befestigungsmittel ab einer bestimmten Stellung des Schieberelements in den Aufnahmeraum. Im Ergebnis kann dadurch erreicht werden, dass die Zeit zwischen zwei Einbringvorgängen reduziert wird.

Die Schiebeeinrichtung kann derart ausgeführt sein, dass sie, insbesondere ausschließlich, eine Linearbewegung ausführt, um das Befestigungsmittel von der Ausstoßstellung in die Einbringstellung zu überführen. Insofern bewegen sich der Schieber und das Schieberelement, insbesondere ausschließlich, linear.

Dagegen kann das Vorrichtungsgehäuse und/oder die Zuführeinrichtung während des Einbringvorgangs des Befestigungsmittels in das Werkstück ortsfest angeordnet sein. Gleichermaßen kann die Zentriereinrichtung derart ausgebildet sein, dass sie sich in Einbringrichtung des Befestigungsmittels nicht bewegt. Die Zentrierbacken können sich in eine Richtung voneinander weg bewegen, die quer, insbesondere senkrecht, zu der Einbringrichtung des Befestigungsmittels ist.

Die Einbringvorrichtung kann ein Anschlagelement zum Begrenzen der Bewegung in der Einbringrichtung des Befestigungsmittels aufweisen. Insofern kann auf einfache Weise sichergestellt werden, wie tief das Befestigungsmittel in das Bohrloch des Werkstücks eindringen soll.

Dabei kann das Anschlagelement gegen die Zuführeinrichtung, insbesondere das Zuführgehäuse, stoßen. Dadurch kann auf einfache Weise die Eindringtiefe des Befestigungsmittels eingestellt werden. Darüber hinaus kann das Anschlagelement mit der Schiebeeinrichtung, insbesondere mit dem Schieberelement, fest verbunden sein. Dadurch ist auf einfache Weise realisiert, dass sich das Anschlagelement gemeinsam mit der Schiebeeinrichtung bewegt. Das Anschlagelement kann relativ zu der Schiebeeinrichtung verfahren und in eine gewünschte Position gebracht werden. Dadurch kann auf einfache Weise die Eindringtiefe des Befestigungsmittels in das Werkstück eingestellt werden.

Von besonderem Vorteil ist auch Verfahren zum Einbringen eines nicht rotationssymmetrischen Befestigungsmittels in ein Werkstück, insbesondere ein Holzwerkstück, unter Verwendung einer erfindungsgemäßen Einbringvorrichtung.

In den Figuren ist der Erfindungsgegenstand schematisch dargestellt, wobei gleiche oder gleichwirkende Elemente zumeist mit denselben Bezugszeichen versehen sind. Dabei zeigt:
- Fig. 1: eine perspektivische Darstellung einer erfindungsgemäßen Einbringvorrichtung,
- Fig. 2: eine perspektivische Darstellung einer Schiebeeinrichtung,
- Fig. 3: eine vergrößerte Darstellung eines Teils der in Fig. 2 gezeigten Schiebeeinrichtung,
- Fig. 4: eine perspektivische Darstellung der Schiebeeinrichtung mit einem Teil eines Vorrichtungsgehäuses und der Zentriereinrichtung,
- Fig. 5: eine Vorderansicht auf die in Fig. 4 gezeigte Zentriereinrichtung,
- Fig. 6: eine Vorderansicht auf die in Fig. 4 gezeigte Zentriereinrichtung, wobei ein Teil der Zentriereinrichtung weggelassen ist,
- Fig. 7: eine vergrößerte Darstellung eines Teils der in Fig. 4 gezeigten Schiebeeinrichtung zu einem ersten Betriebszustand,
- Fig. 8: eine vergrößerte Darstellung eines Teils der in Fig. 4 gezeigten Schiebeeinrichtung zu einem zweiten Betriebszustand,
- Fig. 9: eine vergrößerte Darstellung eines Teils der in Fig. 4 gezeigten Schiebeeinrichtung zu einem dritten Betriebszustand,
- Fig. 10: eine vergrößerte Darstellung eines Teils der in Fig. 4 gezeigten Schiebeeinrichtung zu einem vierten Betriebszustand,
- Fig. 11: eine Draufsicht auf die Schiebeeinrichtung zu dem vierten Betriebszustand,
- Fig. 12: eine vergrößerte Darstellung eines Teils der in Fig. 4 gezeigten Schiebeeinrichtung zu einem fünften Betriebszustand,
- Fig. 13: eine perspektivische Darstellung der Schiebeeinrichtung zu dem fünften Betriebszustand,
- Fig. 14: eine vergrößerte Darstellung eines Teils der in Fig. 4 gezeigten Schiebeeinrichtung zu einem sechsten Betriebszustand,
- Fig. 15: eine perspektivische Darstellung der Schiebeeinrichtung zu dem sechsten Betriebszustand
- Fig. 16: eine perspektivische Darstellung der Schiebeeinrichtung zu dem sechsten Betriebszustand, wobei ein anderes Befestigungsmittel zugeführt wurde,
- Fig. 17: eine perspektivische Darstellung der Schiebeeinrichtung zu dem sechsten Betriebszustand, wobei das andere Befestigungsmittel im Aufnahmeraum ist.

Figur 1 zeigt eine perspektivische Darstellung einer Einbringvorrichtung 1 zum Einbringen eines in Figur 2 gezeigten nicht rotationssymmetrischen Befestigungsmittels 2 in ein in Figur 9 gezeigtes Werkstück 3. Das Werkstück 3 kann ein Holzwerkstück sein. Die Einbringvorrichtung 1 weist ein Vorrichtungsgehäuse 4 auf, das einen Aufnahmeraum 5 zum Aufnehmen des Befestigungsmittels 2 aufweist. Darüber hinaus weist die Einbringvorrichtung 1 eine Schiebeeinrichtung 6 auf, mittels der das Befestigungsmittel 2 aus der in Figur 1 gezeigten Ausstoßstellung in die in Figur 14 gezeigte Einbringstellung überführt werden kann. Außerdem weist die Einbringvorrichtung 1 eine Drehsicherung zum Begrenzen eines Drehens des Befestigungsmittels um eine in Figur 2 gezeigte Längsachse L des Befestigungsmittels 2 während des Überführens von der Ausstoßstellung in die Einbringstellung.

Die Einbringvorrichtung 1 weist außerdem einen Antriebsmotor 22 auf, mittels dem die Schiebeeinrichtung 6 angetrieben wird. Dabei bewegt sich die Schiebeeinrichtung 6 linear. Die Bewegung der Schiebeeinrichtung 6 ist beim Einbringvorgang gleichgerichtet einer Einbringrichtung E des Befestigungsmittels 2. Das Befestigungsmittel 2 bewegt sich bei seinem Überführen von der Ausstoßstellung in die Einbringstellung entlang der Einbringrichtung E.

Die Einbringvorrichtung 1 weist außerdem eine Zuführeinrichtung 17 zum Zuführen von Befestigungsmitteln 2 in den Aufnahmeraum 5 auf. Die Zuführeinrichtung 17 weist ein Zuführgehäuse 18 und einen Zuführschlauch 23 auf, der mit dem Zuführgehäuse 18 verbunden und in Figur 1 nur teilweise dargestellt ist. Der Zuführschlauch 23 ist an seinem von dem Zuführgehäuse 18 abgewandten Ende mit einem in den Figuren nicht dargestellten Magazin verbunden, in dem eine Vielzahl von Befestigungsmitteln 2 gelagert ist. Die einzelnen Befestigungsmittel 2 gelangen über den Zuführschlauch 23 in das Zuführgehäuse 18 und von dort in den Aufnahmekanal 5.

Darüber hinaus weist die Einbringvorrichtung 1 ein Anschlagelement 21 auf. Das Anschlagelement 21 ist mit der Schiebeeinrichtung 6 fest verbunden. Somit bewegt sich das Anschlagelement 21 gemeinsam mit der Schiebeeinrichtung 6 entlang der Einbringrichtung E, wenn ein Befestigungsmittel 2 in das Werkstück 3 eingebracht wird. Das Anschlagelement 21 begrenzt durch Anschlagen an das Zufuhrgehäuse 18 den Weg den die Schiebeeinrichtung 6 entlang der Einbringrichtung E verfahren werden kann.

Die Einbringvorrichtung 1 weist außerdem eine Zentriereinrichtung 11 auf. Die Zentriereinrichtung 11 ist an einer Stirnseite des Vorrichtungsgehäuses 4 angeordnet. Insbesondere ist die Zentriereinrichtung 11 an einer dem Werkstück 3 zugewandten Stirnseite des Vorrichtungsgehäuses 4 angeordnet. Die Zentriereinrichtung 11 ist dabei derart angeordnet, dass das Befestigungsmittel 2 beim Einbringen in das Werkstück 3 durch die Zentriereinrichtung 11 hindurch dringen muss.

Fig. 2 zeigt eine perspektivische Darstellung der Schiebeeinrichtung 6. Die Schiebeeinrichtung 6 weist einen Schieber 9 und ein Schieberelement 15 auf, das fest mit dem Schieber 9 verbunden ist. Das Schieberelement 15 und der Schieber 9 sind einstückig ausgeführt, sodass sich beim Einbringvorgang der Schieber 9 und das Schieberelement 15 in Einbringrichtung E bewegen. Der Schieber 9 dient zum Schieben des Befestigungselements 2 aus der Ausstoßstellung in die Einbringstellung.

Darüber hinaus weist die Schiebeeinrichtung 6 eine Schiene 24 auf, die in Eingriff mit dem in Figur 1 dargestellten Vorrichtungsgehäuse 4 ist. Durch die Schiene 24 ist sichergestellt, dass sich die Schiebeeinrichtung 6 beim Einbringvorgang und beim Rückführvorgang in die Ausgangsstellung jeweils linear bewegt.

In Figur 2 ist das Befestigungsmittel 2 in direktem Kontakt mit dem Schieber 9. Wie aus Figur 2 ersichtlich ist, ist das Befestigungsmittel 2 nicht rotationssymmetrisch ausgebildet. Insbesondere ist das Befestigungsmittel 2 hakenförmig ausgebildet. Dabei ist der Befestigungsmittelkopf 8, der den hakenförmigen Teil aufweist, in direktem Kontakt mit dem Schieber 9.

Der Befestigungsmittelkopf 8 weist in radialer Richtung eine größere Außenkontur auf als ein mit dem Befestigungsmittelkopf 8 verbundener Bolzenabschnitt 25. Der Bolzenabschnitt 25 weist ein Außengewinde auf. Die radiale Richtung bezieht sich auf die Längsachse L des Befestigungsmittels 2.

Fig. 3 zeigt eine vergrößerte Darstellung eines Teils der in Fig. 2 gezeigten Schiebeeinrichtung 6, insbesondere des Verbindungsbereichs zwischen dem Befestigungsmittel 2 und dem Schieber. Der Schieber 9 weist an der zum Befestigungsmittel 2 gewandten Stirnseite ein Drehsicherungsmittel 10 in Form eines Vorsprungs auf. Der Vorsprung dringt in eine Aussparung des Befestigungsmittelkopfes 8 ein. Durch den Eingriff des Vorsprungs des Schiebers 9 in die Aussparung des Befestigungsmittelkopfs 8 ist eine Drehung des Befestigungsmittels 2 um die Längsachse L des Befestigungsmittels 2 begrenzt oder nicht möglich. Da der Schieber 9 in tangentialer Richtung, also um die Längsachse L, nicht gedreht werden kann, kann der Schieber 9 mittels des Drehsicherungsmittels ein Drehen des Befestigungsmittels 2 um seine Längsachse L begrenzen oder verhindern.

Fig. 4 eine perspektivische Darstellung der Schiebeeinrichtung 6 mit einem Teil eines Vorrichtungsgehäuses 4. Das Vorrichtungsgehäuse 4 weist einen Einschiebekanal 7 auf, der das Befestigungsmittel 2 beim Überführen von der Ausstoßstellung in die Einbringstellung führt. Der Einschiebekanal 7 weist den Aufnahmeraum 5 auf.

Fig. 5 zeigt eine Vorderansicht auf die in Fig. 4 gezeigte Zentriereinrichtung 17. Die Zentriereinrichtung 17 weist zwei Zentrierbacken 13 auf, die sich voneinander weg bewegen können. Dabei bewegen sich die beiden Zentrierbacken 13 in Pfeilrichtung P voneinander weg. Die Richtung P ist quer, insbesondere senkrecht, zu der Einbringrichtung E des Befestigungsmittels 2.

Die beiden Zentrierbacken 13 begrenzen einen Durchgang 12. Der Durchgang 12 dient beim Einbringvorgang zum Zentrieren des Befestigungsmittels 2, insbesondere in radialer Richtung. Dadurch kann sichergestellt werden, dass das Befestigungsmittel 2 und ein Bohrloch eines Werkstücks 3 in radialer Richtung nicht versetzt zueinander sind. Darüber hinaus begrenzen die beiden Zentrierbacken 13 ein Loch 16, durch das das Schieberelement 15 dringen kann.

Die beiden Zentrierbacken 13 sind über mehrere Federn 14 miteinander verbunden. Die Federn 14 stellen sicher, dass sich die Zentrierbacken 13 nach einer Bewegung in Richtung P wieder in die in Figur 5 dargestellte Ausgangsstellung zurückbewegen.

Fig. 6 zeigt eine Vorderansicht auf die in Fig. 4 gezeigte Zentriereinrichtung 17, wobei eine Zentrierbacke 13 der Zentriervorrichtung 1 weggelassen ist. Dabei ist aus Figur 6 ein Teil des Einschiebekanals 7 ersichtlich. Der Befestigungsmittelkopf 8 liegt unmittelbar an einem Schenkel 27 des u-förmigen Einschiebekanals 7. Der Einschiebekanal 7 ist bei der in Figur 6 gezeigten Ausführung derart ausgebildet, dass sich das Befestigungsmittel 2 nicht in tangentialer Richtung T, also um seine Längsachse L, drehen kann.

Im Folgenden wird der Einbringvorgang des Befestigungsmittels 2 in das Werkstück 3 anhand der Figuren 7 bis 15 näher beschrieben.

Fig. 7 zeigt eine vergrößerte Darstellung eines Teils der in Fig. 4 gezeigten Schiebeeinrichtung 6 zu einem ersten Betriebszustand. Bei dem ersten Betriebszustand befindet sich das Befestigungsmittel 2 in dem Aufnahmeraum 5 bzw. im Einschiebekanal 7. Die Schiebeeinrichtung 6 befindet sich in einer Ausgangsstellung, bei der der Schieber 9 noch nicht in Kontakt mit dem Befestigungsmittel 2 ist.

Fig. 8 zeigt eine vergrößerte Darstellung eines Teils der in Fig. 4 gezeigten Schiebeeinrichtung 6 zu einem zweiten Betriebszustand. Beim zweiten Betriebszustand wurde die Schiebeeinrichtung 6 entlang der Einbringrichtung E bereits soweit bewegt, dass der Schieber 9, insbesondere das Drehsicherungsmittel 10 in Eingriff mit dem Befestigungsmittelkopf 8 ist. Durch das Drehsicherungsmittel 10 wird die Drehstellung des Befestigungsmittels 2 um seine Längsachse L festgelegt.

Fig. 9 zeigt eine vergrößerte Darstellung eines Teils der in Fig. 4 gezeigten Schiebeeinrichtung 6 zu einem dritten Betriebszustand. Beim dritten Betriebszustand ist das Befestigungsmittel 2 bereits soweit entlang der Einbringrichtung E verschoben, dass ein Teil des Befestigungsmittels 2 bereits aus dem Durchgang 12 der Zentriereinrichtung 11 hervor ragt. In Figur 9 ist das Werkstück 3 mit einem Bohrloch 26 ebenfalls gezeigt.

Fig. 10 zeigt eine vergrößerte Darstellung eines Teils der in Fig. 4 gezeigten Schiebeeinrichtung 6 zu einem vierten Betriebszustand. Beim vierten Betriebszustand ist bereits ein Teil des Befestigungsmittels 2 in das Bohrloch 26 des Werkstücks 3 eingedrungen.

Wie aus Fig. 11, die eine Draufsicht auf die Schiebeeinrichtung zu dem vierten Betriebszustand zeigt, ersichtlich ist, befindet sich das Schieberelement 15 in einer Stellung kurz vor dem Loch 16. In dieser Stellung haben sich die Zentrierbacken 13 noch nicht in Richtung P voneinander weg bewegt und das Schieberelement 15 ist in Kontakt mit dem Zentrierbacken 13. Bei einem Bewegen des Schieberelements 15 in Einbringrichtung E drückt das zum Werkstück 3 weisende Ende des Schieberelements 15 die beiden Zentrierbacken 13 voneinander weg.

Fig. 12 zeigt eine vergrößerte Darstellung eines Teils der in Fig. 4 gezeigten Schiebeeinrichtung 6 zu einem fünften Betriebszustand. Bei dem fünften Betriebszustand ist das Befestigungsmittel 2 weiter in das Bohrloch 26 eingeführt worden. Aus Fig. 12 ist ersichtlich, dass der Befestigungsmittelkopf 8 außerhalb des Einschiebekanals 7 angeordnet ist. Insofern wird zu diesem Betriebszustand der Befestigungsmittelkopf 8 nicht mehr durch den Einschiebekanal 7, sondern ausschließlich durch das Drehsicherungsmittel 10 festgelegt.

Dabei ist aus Figur 13 ersichtlich, dass zu diesem Betriebszustand ein Teil des Schieberelements 15 das Loch 16 vollständig durchdrungen hat. Bei dem Durchdringen des Lochs 16 hat das Schieberelement 15 die beiden Zentrierbacken 13 in Richtung P voneinander weggedrückt. Dabei werden die Zentrierbacken 13 so weit voneinander weggedrückt, dass das Befestigungsmittel 2, insbesondere der Befestigungsmittelkopf 8, durch die Zentriereinrichtung 11 durchgeführt werden kann.

Eine derartige Stellung der Zentrierbacken ist in Figur 14 gezeigt. Fig. 14 zeigt eine vergrößerte Darstellung eines Teils der in Fig. 4 gezeigten Schiebeeinrichtung 6 zu einem sechsten Betriebszustand. Bei dem sechsten Betriebszustand befindet sich das Befestigungsmittel in der Einbringstellung. Das Schieberelement 16 und der Schieber 9 stehen von der Zentriereinrichtung 11 in Einbringrichtung E vor.

Wie aus Fig. 15 ersichtlich ist, befindet sich das Schieberelement 15 oberhalb des Werkstücks 3. Nach dem Einbringvorgang des Befestigungsmittels 2 kann das Werkstück 3 in eine neue Stellung bewegt werden, bei der ein anderes Befestigungsmittel 2a in ein anderes Bohrloch des Werkstücks 3 eingebracht werden kann.

Fig. 16 zeigt eine perspektivische Darstellung der Schiebeeinrichtung 6 zu dem sechsten Betriebszustand, wobei ein anderes Befestigungsmittel zugeführt wurde. Das andere Befestigungsmittel 2a wird, wie das Befestigungsmittel 2, über eine in dem Zuführgehäuse 18 vorhandene Einbringöffnung 19 in einen Innenraum 20 des Zuführgehäuses 18 eingebracht.

Das in den Innenraum 20 eingebrachte andere Befestigungsmittel 2a fällt auf das Schieberelement 15. Das Schieberelement 15 bedeckt in dem sechsten Betriebszustand den Aufnahmeraum 5 bzw. den Einschiebekanal 7. Daher kann das andere Befestigungsmittel im Gegensatz zu dem Befestigungsmittel nicht gleich in den Aufnahmeraum 5 fallen. Aufgrund der Ausbildung des Befestigungsmittels 2 ist sichergestellt, dass der vom Bolzenabschnitt 25 abstehende Teil nach oben weist.

Fig. 16 zeigt eine perspektivische Darstellung der Schiebeeinrichtung 6, bei der das andere Befestigungsmittel 2a im Aufnahmeraum 5 ist. Bei einem Rückführen des Schieberelements 15 in die in Figur 6 gezeigte Stellung stößt das andere Befestigungsmittel 2a gegen das Zuführgehäuse 18 und kann sich somit nicht bewegen. Wenn das Schieberelement 15 in die Ausgangsstellung überführt wurde, kann, wie in Figur 17 gezeigt ist, das andere Befestigungsmittel 2a in den Aufnahmeraum 5 fallen.

Das andere Befestigungsmittel 2a kann anschließend analog zu dem Befestigungsmittel 2 in das andere Bohrloch des Werkstücks 3 überführt werden.

### Bezugszeichenliste

- 1: Einbringvorrichtung
- 2: Befestigungsmittel
- 2a: anderes Befestigungsmittel
- 3: Werkstück
- 4: Vorrichtungsgehäuse
- 5: Aufnahmeraum
- 6: Schiebeeinrichtung
- 7: Einschiebekanal
- 8: Befestigungsmittelkopf
- 9: Schieber
- 10: Drehsicherungsmittel
- 11: Zentriereinrichtung
- 12: Durchgang
- 13: Zentrierbacken
- 14: Feder
- 15: Schieberelement
- 16: Loch
- 17: Zuführeinrichtung
- 18: Zuführgehäuse
- 19: Einbringöffnung
- 20: Innenraum
- 21: Anschlagelement
- 22: Antriebsmotor
- 23: Zuführschlauch
- 24: Schiene
- 25: Bolzenabschnitt
- 26: Bohrloch

- E: Einbringrichtung
- L: Längsachse
- P: Richtung

## Patentansprüche

1. Einbringvorrichtung (1) zum Einbringen eines nicht rotationssymmetrischen hakenförmigen Befestigungsmittels (2), das einen Befestigungsmittelkopf (8) mit einem hakenförmigen Teil und einen mit dem Befestigungsmittelkopf (8) verbundenen Bolzenabschnitt (25) aufweist, in ein Werkstück (3), insbesondere ein Holzwerkstück, mit
einem Vorrichtungsgehäuse (4), das einen Aufnahmeraum (5) zum Aufnehmen des Befestigungsmittels (2) aufweist,
einer bewegbaren Schiebeeinrichtung (6), mittels der das Befestigungsmittel (2) aus einer Ausstoßstellung, bei der das Befestigungsmittel (2) in dem Aufnahmeraum (5) angeordnet ist, in eine Einbringstellung im Werkstück (3) überführbar ist und
einer Drehsicherung zum Begrenzen eines Drehens des Befestigungsmittels (2) um eine Längsachse (L) des Befestigungsmittels (2) beim Überführen des Befestigungsmittels (2) von der Ausstoßstellung in die Einbringstellung, **dadurch gekennzeichnet, dass**
ein Schieber (9) der Schiebeeinrichtung (6) ein Drehsicherungsmittel (10) aufweist, das in Eingriff mit dem Befestigungsmittel (2), insbesondere dem Befestigungsmittelkopf (8), bringbar ist.

2. Einbringvorrichtung (1) nach Anspruch 1, **dadurch gekennzeichnet, dass**
a. die Drehsicherung einen Einschiebekanal (7) zum Führen der Bewegung des Befestigungsmittels (2) von der Ausstoßstellung in die Einbringstellung aufweist, der ein Drehen des Befestigungsmittels (2) begrenzt oder dass
b. die Drehsicherung einen Einschiebekanal (7) zum Führen der Bewegung des Befestigungsmittels (2) von der Ausstoßstellung in die Einbringstellung aufweist, der ein Drehen des Befestigungsmittels (2) begrenzt und der Einschiebekanal (7) derart ausgebildet ist, dass ein Drehen des Befestigungsmittels, insbesondere des Befestigungsmittelkopfs (8), um die Längsachse (L) vollständig begrenzt oder derart begrenzt, dass ein Drehwinkel, um den das Befestigungsmittel (2) um die Längsachse (L) gedreht wird, einen vorgegebenen Wert nicht übersteigt.

3. Einbringvorrichtung (1) nach Anspruch 1 oder 2, **dadurch gekennzeichnet, dass**
a. der Einschiebekanal (7) u-förmig ausgebildet ist und/oder dass
b. der Einschiebekanal (7) an einem Ende den Aufnahmeraum (5) aufweist und/oder dass
c. das Befestigungsmittel (2) an einem anderen Ende des Einschiebekanals (7) in Richtung zum Werkstück (3) ausgebbar ist.

4. Einbringvorrichtung (1) nach einem der Ansprüche 1 bis 3, **dadurch gekennzeichnet, dass**
a. das Drehsicherungsmittel (10) an einer Stirnseite des Schiebers (9) angeordnet ist und/oder dass
b. eine Dicke des Drehsicherungsmittels (10) derart gewählt ist, dass das Drehsicherungsmittel (10) unabhängig von der Stellung des Befestigungsmittels (2) im Einschiebekanal (7) in Eingriff mit dem Befestigungsmittel (2) bringbar ist.

5. Einbringvorrichtung (1) nach einem der vorhergehenden Ansprüche 1 bis 4, **dadurch gekennzeichnet, dass**
a. die Einbringvorrichtung (1) eine Zentriereinrichtung (11) zum Zentrieren des Befestigungsmittels (2) aufweist oder dass
b. die Einbringvorrichtung (1) eine Zentriereinrichtung (11) zum Zentrieren des Befestigungsmittels (2) aufweist und die Zentriereinrichtung (11) an einer zum Werkstück (3) weisenden Seite des Vorrichtungsgehäuses (4) angebracht ist.

6. Einbringvorrichtung (1) nach Anspruch 5, **dadurch gekennzeichnet, dass** die Zentriereinrichtung (11) einen Durchgang (12) zum Führen des aus dem Einschiebekanal (7) wenigstens teilweise ausgegebenen Befestigungsmittels (2) aufweist.

7. Einbringvorrichtung (1) nach Anspruch 6, **dadurch gekennzeichnet, dass** die Zentriereinrichtung (11) zwei relativ zueinander bewegliche Zentrierbacken (13) aufweist, die den Durchgang (12) begrenzen.

8. Einbringvorrichtung (1) nach Anspruch 7, **dadurch gekennzeichnet, dass**
a. sich die Zentrierbacken (13) beim Überführen des Befestigungsmittels (2) in die Einbringstellung voneinander weg bewegen und/oder dass
b. die Zentriereinrichtung (11) eine Rückführeinrichtung, insbesondere eine Feder (14), aufweist, die die Zentrierbacken (13) in ihre Ursprungsstellung überführt.

9. Einbringvorrichtung (1) nach einem der Ansprüche 1 bis 8, **dadurch gekennzeichnet, dass**
a. die Schiebeeinrichtung (6) ein, insbesondere plattenförmiges, Schieberelement (15) aufweist, das mit dem Schieber (9) fest verbunden ist und/oder dass
b. die Schiebeeinrichtung (6) ein, insbesondere plattenförmiges, Schieberelement (15) aufweist, das mit dem Schieber (9) fest verbunden ist und dass bei einem Bewegen des Schiebers (9) das Schieberelement (15) eine Kraft auf die Zentriereinrichtung (11) zum Auseinanderbewegen der Zentrierbacken (13) ausübt und/oder dass
c. die Schiebeeinrichtung (6) ein, insbesondere plattenförmiges, Schieberelement (15) aufweist, das mit dem Schieber (9) fest verbunden ist und dass bei einem Bewegen des Schiebers (9) das Schieberelement (15) die Zentrierbacken (13) auseinanderdrückt und/oder dass
d. die Schiebeeinrichtung (6) ein, insbesondere plattenförmiges, Schieberelement (15) aufweist, das mit dem Schieber (9) fest verbunden ist und dass bei einem Bewegen des Schiebers (9) das Schieberelement (15) mit seinem zur Zentriereinrichtung (11) weisenden Ende in ein Loch (16) der Zentriereinrichtung (11) eindringt.

10. Einbringvorrichtung (1) nach einem der Ansprüche 1 bis 9, **dadurch gekennzeichnet, dass**
a. in der Einbringstellung des Befestigungsmittels (2) der Schieber (9) und/oder das Schieberelement (15) von der Zentriereinrichtung (11) teilweise hervorsteht und/oder dass
b. in der Einbringstellung des Befestigungsmittels (2) das Schieberelement (15) den Einschiebekanal (7) abdeckt.

11. Einbringvorrichtung (1) nach einem der Ansprüche 1 bis 10, **dadurch gekennzeichnet, dass** die Einbringvorrichtung (1) eine Zuführeinrichtung (17) zum Zuführen eines Befestigungsmittels (2) in den Aufnahmeraum (5) aufweist.

12. Einbringvorrichtung (1) nach Anspruch 11, **dadurch gekennzeichnet, dass**
a. die Zuführeinrichtung (17) ein Zuführgehäuse (18) aufweist, wobei das Befestigungsmittel (2) in einen Innenraum (20) des Zuführgehäuses (18) einbringbar ist oder dass
b. die Zuführeinrichtung (17) ein Zuführgehäuse (18) aufweist, wobei das Befestigungsmittel (2) in einen Innenraum (20) des Zuführgehäuses (18) einbringbar ist und die Zuführeinrichtung (17) derart angeordnet ist, dass das in den Innenraum (20) des Zuführgehäuses (18) einbringbare Befestigungsmittel (2) in den Einschiebekanal (7) fällt.

13. Einbringvorrichtung (1) nach Anspruch 11 oder 12, **dadurch gekennzeichnet, dass**
a. in einer Einbringstellung des Befestigungsmittels (2) das Schieberelement (15) zwischen dem Innenraum (20) des Zuführgehäuses (18) und dem Einschiebekanal (7) angeordnet ist oder dass
b. in einer Einbringstellung des Befestigungsmittels (2) das Schieberelement (15) zwischen dem Innenraum (20) des Zuführgehäuses (18) und dem Einschiebekanal (7) angeordnet ist und ein anderes Befestigungsmittel (2a) auf dem Schieberelement (15) anordenbar ist oder dass
c. in einer Einbringstellung des Befestigungsmittels (2) das Schieberelement (15) zwischen dem Innenraum (20) des Zuführgehäuses (18) und dem Einschiebekanal (7) angeordnet ist und ein anderes Befestigungsmittel (2a) auf dem Schieberelement (15) anordenbar ist und bei einer Bewegung der Schiebeeinrichtung (6) in eine Ausgangsstellung das andere Befestigungsmittel (2a) in den Einschiebekanal (7) bringbar ist.

14. Einbringvorrichtung (1) nach einem der Ansprüche 1 bis 13, **dadurch gekennzeichnet, dass**
a. die Schiebeeinrichtung (6), insbesondere ausschließlich, eine Linearbewegung ausführt, um das Befestigungsmittel (2) von der Ausstoßstellung in die Einbringstellung zu überführen und/oder dass
b. das Vorrichtungsgehäuse (4) während des Einbringvorgangs des Befestigungsmittels (2) in das Werkstück ortsfest angeordnet ist und/oder dass
c. die Einbringvorrichtung (1) ein Anschlagelement (21) zum Begrenzen der Bewegung der Schiebeeinrichtung (6) in einer Einbringrichtung (E) des Befestigungsmittels (2) aufweist, insbesondere und dass das Anschlagelement (21) gegen die Zuführeinrichtung (11), insbesondere das Zuführgehäuse (18) anstößt und/oder dass das Anschlagelement (21) mit der Schiebeeinrichtung (6) fest verbunden ist.

15. Verfahren zum Einbringen eines nicht rotationssymmetrischen Befestigungsmittels (2) in ein Werkstück (3), insbesondere ein Holzwerkstück, unter Verwendung einer Einbringvorrichtung nach einem der Ansprüche 1 bis 14.

## Claims

1. An insertion device (1) for inserting a non-rotationally symmetrical hook-shaped fastener (2), having a fastener head (8) with a hook-shaped part and a bolt portion (25) connected to the fastener head (8), into a workpiece (3), in particular a wooden workpiece, having
a device housing (4) which has a receiving space (5) for receiving the fastener (2),
a movable sliding device (6) by means of which the fastener (2) can be transferred from an ejection position, in which the fastener (2) is arranged in the receiving space (5), into an insertion position in the workpiece (3), and
an anti-rotation device for limiting rotation of the fastener (2) about a longitudinal axis (L) of the fastener (2) when the fastener (2) is transferred from the ejection position into the insertion position, **characterised in that**
a slide (9) of the sliding device (6) has an anti-rotation means (10) which can be brought into engagement with the fastener (2), in particular the fastener head (8).

2. The insertion device (1) according to claim 1, **characterised in that**
a. the anti-rotation device has a slide-in channel (7) for guiding the movement of the fastener (2) from the ejection position into the insertion position, which channel limits rotation of the fastener (2), or **in that**
b. the anti-rotation device has a slide-in channel (7) for guiding the movement of the fastener (2) from the ejection position into the insertion position, which channel limits rotation of the fastener (2), and the slide-in channel (7) is designed in such a way that rotation of the fastener, in particular of the fastener head (8) around the longitudinal axis (L) is completely limited or limited in such a way that an angle of rotation by which the fastener (2) is rotated around the longitudinal axis (L) does not exceed a predetermined value.

3. The insertion device (1) according to claim 1 or 2, **characterised in that**
a. the slide-in channel (7) is U-shaped and/or **in that**
b. the slide-in channel (7) has the receiving space (5) at one end and/or **in that**
c. the fastener (2) can be discharged at another end of the slide-in channel (7) in the direction of the workpiece (3).

4. The insertion device (1) according to any one of claims 1 to 3, **characterised in that**
a. the anti-rotation means (10) is arranged at one end of the slide (9) and/or **in that**
b. a thickness of the anti-rotation means (10) is selected such that the anti-rotation means (10) can be brought into engagement with the fastener (2) irrespective of the position of the fastener (2) in the slide-in channel (7).

5. The insertion device (1) according to any one of preceding claims 1 to 4, **characterised in that**
a. the insertion device (1) has a centring device (11) for centring the fastener (2) or in that
b. the insertion device (1) has a centring device (11) for centring the fastener (2) and the centring device (11) is attached to a side of the device housing (4) facing the workpiece (3).

6. The insertion device (1) according to claim 5, **characterised in that** the centring device (11) has a passage (12) for guiding the fastener (2) at least partially discharged from the slide-in channel (7).

7. The insertion device (1) according to claim 6, **characterised in that** the centring device (11) has two centring jaws (13) movable relative to one another which delimit the passage (12).

8. The insertion device (1) according to claim 7, **characterised in that**
a. the centring jaws (13) move away from each other when the fastener (2) is transferred into the insertion position and/or **in that**
b. the centring device (11) has a return device, in particular a spring (14), which transfers the centring jaws (13) into their original position.

9. The insertion device (1) according to any one of claims 1 to 8, **characterised in that**
a. the sliding device (6) has an in particular plate-shaped slide element (15) which is firmly connected to the slide (9) and/or **in that**
b. the sliding device (6) has an in particular plate-shaped slide element (15) which is firmly connected to the slide (9) and **in that** when the slide (9) moves, the slide element (15) exerts a force on the centring device (11) to move the centring jaws (13) apart and/or **in that**
c. the sliding device (6) has an in particular plate-shaped slide element (15) which is firmly connected to the slide (9) and **in that** when the slide (9) moves, the slide element (15) forces the centring jaws (13) apart and/or **in that**
d. the sliding device (6) has an in particular plate-shaped slide element (15) which is firmly connected to the slide (9) and **in that** when the slide (9) moves, the slide element (15) penetrates with its end pointing towards the centring device (11) into a hole (16) in the centring device (11).

10. The insertion device (1) according to any one of claims 1 to 9, **characterised in that**
a. in the insertion position of the fastener (2), the slide (9) and/or the slide element (15) partially protrudes from the centring device (11) and/or **in that**
b. in the insertion position of the fastener (2), the slide element (15) covers the slide-in channel (7).

11. The insertion device (1) according to any one of claims 1 to 10, **characterised in that** the insertion device (1) has a feed device (17) for feeding a fastener (2) into the receiving space (5).

12. The insertion device (1) according to claim 11, **characterised in that**
a. the feed device (17) has a feed housing (18), wherein the fastener (2) is insertable into an interior space (20) of the feed housing (18) or **in that**
b. the feed device (17) has a feed housing (18), wherein the fastener (2) is insertable into an interior space (20) of the feed housing (18) and the feed device (17) is arranged in such a way that the fastener (2) insertable into the interior space (20) of the feed housing (18) drops into the slide-in channel (7).

13. The insertion device (1) according to claim 11 or 12, **characterised in that**
a. in an insertion position of the fastener (2), the slide element (15) is arranged between the interior space (20) of the feed housing (18) and the slide-in channel (7) or **in that**
b. in an insertion position of the fastener (2), the slide element (15) is arranged between the interior space (20) of the feed housing (18) and the slide-in channel (7) and another fastener (2a) is arrangeable on the slide element (15), or **in that**
c. in an insertion position of the fastener (2), the slide element (15) is arranged between the interior space (20) of the feed housing (18) and the slide-in channel (7) and another fastener (2a) is arrangeable on the slide element (15) and, on movement of the sliding device (6) into a starting position, the other fastener (2a) can be brought into the slide-in channel (7).

14. The insertion device (1) according to any one of claims 1 to 13, **characterised in that**
a. the sliding device (6) executes, in particular exclusively, a linear movement in order to transfer the fastener (2) from the ejection position to the insertion position and/or **in that**
b. during the process of inserting the fastener (2) into the workpiece, the device housing (4) is arranged stationarily and/or **in that**
c. the insertion device (1) has a stop element (21) for limiting the movement of the sliding device (6) in an insertion direction (E) of the fastener (2), and in particular in that the stop element (21) strikes against the feed device (11), in particular the feed housing (18) and/or **in that** the stop element (21) is firmly connected to the sliding device (6).

15. A method for inserting a non-rotationally symmetrical fastener (2) into a workpiece (3), in particular a wooden workpiece, using an insertion device according to any one of claims 1 to 14.

## Revendications

1. Dispositif d'introduction (1) permettant d'introduire un moyen de fixation (2) en forme de crochet non symétrique en rotation, lequel comporte une tête de moyen de fixation (8) comportant une partie en forme de crochet et une section de boulon (25) reliée à la tête de moyen de fixation (8), dans une pièce (3), en particulier une pièce en bois, comportant
un boîtier de dispositif (4), lequel comporte un espace de logement (5) permettant de loger le moyen de fixation (2),
un dispositif de poussée (6) mobile au moyen duquel le moyen de fixation (2) peut passer d'une position d'éjection, dans laquelle le moyen de fixation (2) est agencé dans l'espace de logement (5), vers une position d'introduction dans la pièce (3) et
un dispositif antirotation permettant de limiter une rotation du moyen de fixation (2) autour d'un axe longitudinal (L) du moyen de fixation (2) lors du passage du moyen de fixation (2) de la position d'éjection à la position d'introduction, **caractérisé en ce que**
un coulisseau (9) du dispositif de poussée (6) comporte un dispositif antirotation (10), lequel peut être amené en prise avec le moyen de fixation (2), en particulier la tête de moyen de fixation (8).

2. Dispositif d'introduction (1) selon la revendication 1, **caractérisé en ce que**
a. le dispositif antirotation comporte un canal d'insertion (7) permettant de guider le mouvement du moyen de fixation (2) de la position d'éjection à la position d'introduction, lequel limite la rotation du moyen de fixation (2) ou que
b. le dispositif antirotation comporte un canal d'insertion (7) permettant de guider le mouvement du moyen de fixation (2) de la position d'éjection à la position d'introduction, lequel limite la rotation du moyen de fixation (2), et le canal d'insertion (7) est conçu de telle sorte qu'une rotation du moyen de fixation, en particulier de la tête de moyen de fixation (8), autour de l'axe longitudinal (L) est limitée complètement ou de telle sorte qu'un angle de rotation, dont le moyen de fixation (2) est tourné autour de l'axe longitudinal (L), n'est pas supérieur à une valeur prédéterminée.

3. Dispositif d'introduction (1) selon la revendication 1 ou 2, **caractérisé en ce que**
a. le canal d'insertion (7) est conçu en U et/ou que
b. le canal d'insertion (7) comporte, à une extrémité, l'espace de logement (5) et/ou que
c. le moyen de fixation (2) peut sortir à une autre extrémité du canal d'insertion (7) dans la direction de la pièce (3).

4. Dispositif d'introduction (1) selon l'une quelconque des revendications 1 à 3, **caractérisé en ce que**
a. le dispositif antirotation (10) est disposé sur une face avant du coulisseau (9) et/ou que
b. une épaisseur du dispositif antirotation (10) est choisie de telle sorte que le dispositif antirotation (10) peut être amené en prise avec le moyen de fixation (2) indépendamment de la position du moyen de fixation (2) dans le canal d'insertion (7).

5. Dispositif d'introduction (1) selon l'une quelconque des revendications précédentes 1 à 4, **caractérisé en ce que**
a. le dispositif d'introduction (1) comporte un dispositif de centrage (11) permettant de centrer le moyen de fixation (2) ou que
b. le dispositif d'introduction (1) comporte le dispositif de centrage (11) permettant de centrer le moyen de fixation (2), et le dispositif de centrage (11) est fixé sur une face du boîtier de dispositif (4) faisant face à la pièce (3).

6. Dispositif d'introduction (1) selon la revendication 5, **caractérisé en ce que** le dispositif de centrage (11) comporte un passage (12) permettant de guider le moyen de fixation (2) sortant au moins partiellement du canal d'insertion (7).

7. Dispositif d'introduction (1) selon la revendication 6, **caractérisé en ce que** le dispositif de centrage (11) comporte deux mâchoires de centrage (13) mobiles l'une par rapport à l'autre, lesquelles délimitent le passage (12).

8. Dispositif d'introduction (1) selon la revendication 7, **caractérisé en ce que**
a. les mâchoires de centrage (13) s'écartent l'une de l'autre lors du passage du moyen de fixation (2) dans la position d'introduction et/ou que
b. le dispositif de centrage (11) comporte un dispositif de retour, en particulier un ressort (14), lequel ramène les mâchoires de centrage (13) dans leur position d'origine.

9. Dispositif d'introduction (1) selon l'une quelconque des revendications 1 à 8, **caractérisé en ce que**
a. le dispositif de poussée (6) comporte un élément coulissant (15), en particulier en forme de plaque, lequel est solidaire du coulisseau (9) et/ou que
b. le dispositif de poussée (6) comporte l'élément coulissant (15), en particulier en forme de plaque, lequel est solidaire du coulisseau (9) et que, lors d'un déplacement du coulisseau (9), l'élément coulissant (15) exerce une force sur le dispositif de centrage (11) pour écarter les mâchoires de centrage (13) l'une de l'autre et/ou que
c. le dispositif de poussée (6) comporte l'élément coulissant (15), en particulier en forme de plaque, lequel est solidaire du coulisseau (9) et que, lors d'un déplacement du coulisseau (9), l'élément coulissant (15) repousse les mâchoires de centrage (13) l'une de l'autre et/ou que
d. le dispositif de poussée (6) comporte un élément coulissant (15), en particulier un élément coulissant en forme de plaque, lequel est solidaire du coulisseau (9) et que, lors du déplacement du coulisseau (9), l'élément coulissant (15) pénètre, au moyen de son extrémité tournée vers le dispositif de centrage (11), dans un trou (16) du dispositif de centrage (11).

10. Dispositif d'introduction (1) selon l'une quelconque des revendications 1 à 9, **caractérisé en ce que**
a. dans la position d'introduction du moyen de fixation (2), le coulisseau (9) et/ou l'élément coulissant (15) est partiellement en saillie par rapport au dispositif de centrage (11) et/ou que
b. dans la position d'introduction du moyen de fixation (2), l'élément coulissant (15) recouvre le canal d'insertion (7).

11. Dispositif d'introduction (1) selon l'une quelconque des revendications 1 à 10, **caractérisé en ce que** le dispositif d'introduction (1) comporte un dispositif d'acheminement (17) permettant d'acheminer le moyen de fixation (2) dans l'espace de logement (5).

12. Dispositif d'introduction (1) selon la revendication 11, **caractérisé en ce que**
a. le dispositif d'acheminement (17) comporte un boîtier d'acheminement (18), dans lequel le moyen de fixation (2) peut être introduit dans un espace intérieur (20) du boîtier d'acheminement (18) ou que
b. le dispositif d'acheminement (17) comporte un boîtier d'acheminement (18), le moyen de fixation (2) pouvant être introduit dans l'espace intérieur (20) du boîtier d'acheminement (18) et le dispositif d'acheminement (17) étant disposé de telle sorte que le moyen de fixation (2) pouvant être introduit dans l'espace intérieur (20) du boîtier d'acheminement (18) tombe dans le canal d'insertion (7).

13. Dispositif d'introduction (1) selon la revendication 11 ou 12, **caractérisé en ce que**
a. dans la position d'introduction du moyen de fixation (2), l'élément coulissant (15) est disposé entre l'espace intérieur (20) du boîtier d'acheminement (18) et le canal d'insertion (7) ou que
b. dans la position d'introduction du moyen de fixation (2), l'élément coulissant (15) est disposé entre l'espace intérieur (20) du boîtier d'acheminement (18) et le canal d'insertion (7), et un autre moyen de fixation (2a) peut être disposé sur l'élément coulissant (15) ou que
c. dans la position d'introduction du moyen de fixation (2), l'élément coulissant (15) est disposé entre l'espace intérieur (20) du boîtier d'acheminement (18) et le canal d'insertion (7), et un autre moyen de fixation (2a) peut être disposé sur l'élément coulissant (15) et, lors d'un déplacement du dispositif de poussée (6) dans une position de départ, l'autre moyen de fixation (2a) peut être amené dans le canal d'insertion (7).

14. Dispositif d'introduction (1) selon l'une quelconque des revendications 1 à 13, **caractérisé en ce que**
a. le dispositif de poussée (6), en particulier exclusivement, exécute un mouvement linéaire permettant de faire passer le moyen de fixation (2) de la position d'éjection à la position d'introduction et/ou que
b. le boîtier de dispositif (4), lors du processus d'introduction du moyen de fixation (2), est disposé fixe dans la pièce et/ou que
c. le dispositif d'introduction (1) comporte un élément de butée (21) permettant de limiter le mouvement du dispositif de poussée (6) dans une direction d'introduction (E) du moyen de fixation (2), en particulier et que l'élément de butée (21) vient en butée contre le dispositif d'acheminement (11), en particulier, le boîtier d'acheminement (18) et/ou que l'élément de butée (21) est solidaire du dispositif de poussée (6).

15. Procédé d'introduction d'un moyen de fixation (2) non symétrique en rotation dans une pièce (3), en particulier une pièce en bois, à l'aide d'un dispositif d'introduction selon l'une quelconque des revendications 1 à 14.
